# FASCICULE DE BREVET EUROPEEN

(11) **EP 1 206 983 B1**
(45) Date de publication et mention de la délivrance du brevet: **10.09.2003**
(21) Numéro de dépôt: 01470020.7
(22) Date de dépôt: 19.10.2001
(51) Int. Cl.: B21D 22/04

(54) **Procédé et dispositif de crantage d'un tube d'armature pour un siège de véhicule automobile, notamment un tube d'armature d'appuie-tete.**
Verfahren und Vorrichtung zur Herstellung von Rastkerben auf einem Rahmenrohr für einen Fahrzeugsitz, insbesondere einem Kopfstützen-Rahmenrohr
Method and device for notching a tube of a frame for a vehicle seat, especially a tube of a headrest frame

(30) Priorité: 20.11.2000 FR 0014920
(43) Date de publication de la demande: 22.05.2002
(73) Titulaire: FAURECIA SIEGES D'AUTOMOBILE S.A., 92100 Boulogne-Billancourt (FR)
(72) Inventeur: Joly, Richard, 54260 Longuyon (FR)
(74) Mandataire: Bentz, Jean-Paul

(56) Documents cités:
- EP-A- 0 974 409
- DE-A- 19 758 003
- DE-U- 29 714 315
- GB-A- 553 041
- US-A- 4 582 259

## Description

La présente invention concerne un procédé et un dispositif de crantage d'un tube d'armature pour un siège de véhicule automobile, notamment un tube d'armature d'appuie-tête.

Elle s'adresse plus particulièrement mais non limitativement aux appuie-tête réglables en hauteur et comportant plusieurs crans répartis longitudinalement sur au moins un tube d'armature, chaque cran définissant une position de réglage. Un type classique d'appuie-tête comporte une armature formée par exemple d'un tube cintré en forme de U inversé, chaque branche du U constituant une tige pouvant coulisser dans un guide solidaire du dossier du siège, pour positionner l'appuie-tête selon les souhaits de l'utilisateur. Pour conserver la position de réglage choisie, on utilise couramment des systèmes de blocage, tels qu'un loquet à ressort, s'engageant avec des crans d'une ou des deux tiges d'appuie-tête.

Par ailleurs, pour éviter que l'appuie-tête descende en cas d'un effort important de la tête de l'utilisateur, lors d'un accident par exemple, il est connu de réaliser les crans de réglage avec un flanc supérieur sensiblement orthogonal à la direction longitudinale de la tige d'appuie-tête, pour constituer une butée positive s'opposant à un coulissement vers le bas, sauf si on déverrouille volontairement l'appuie-tête. Le flanc inférieur du cran est préférentiellement incliné pour faciliter le déplacement de l'appuie-tête vers le haut, sans être bloqué par le loquet de verrouillage.

Egalement, un cran inférieur extrême peut être réalisé avec un flanc inférieur abrupt, pour former une butée positive s'opposant à une extraction involontaire de l'appuie tête hors de ses guides lorsque qu'il est tiré vers le haut, sauf après un déverrouillage volontaire.

Comme on le voit sur le tube d'armature d'appuie-tête représenté figure 1, on peut donc avoir plusieurs crans situés vers l'avant ou vers l'arrière de l'appuie-tête, et ces crans peuvent avoir, selon l'application visée, plusieurs configurations : un flanc supérieur abrupt et un flanc inférieur incliné ou un flanc inférieur abrupt et un flanc supérieur incliné, ou encore deux flancs abrupts.

La réalisation de ces crans sur des tiges métalliques pleines peut se faire aisément par poinçonnage ou emboutissage. Mais, pour réduire le poids de ces armatures d'appuie-tête, on cherche à utiliser des armatures faites à partir de tube. La réalisation des crans sur un tel tube par un simple emboutissage transversal provoque inévitablement une déformation d'écrasement du tube. Ceci ne permet pas d'obtenir, pour les flancs des crans que l'on souhaite être le plus possible à angle vif, les angles vifs souhaités.

Pour tenter de résoudre ce problème, il a déjà été proposé de réaliser un usinage d'une préforme obtenue préalablement par emboutissage. Mais cette méthode, outre le coût supplémentaire de l'usinage, conduit à enlever de la matière et donc à affaiblir le tube au niveau des crans.

Il a aussi été déjà proposé, par exemple par le document DE 29714315, d'introduire dans le tube, dans la zone où les crans doivent être formés, un manchon ou une tige métallique pour remplir localement le tube et permettre ainsi la réalisation des crans par emboutissage, comme cela serait fait sur une tige pleine. Mais l'utilisation de ce manchon rapporté grève le poids, et de plus il est nécessaire d'assurer le bon positionnement du manchon dans le tube avant l'emboutissage, ce qui crée des problèmes supplémentaires.

Il a aussi été proposé de réaliser les crans par hydroformage, mais cette méthode nécessite des moyens spécifiques et très coûteux pour générer les très hautes pressions requises.

On connaît aussi par le document EP 974409, une méthode permettant de pratiquer sur des tubes un crantage à angle vif sans enlèvement de matière, et visant à conserver sensiblement constante l'épaisseur du tube au niveau des crans et la disposition des fibres du métal, et sans déformation du tube à distance des crans. Cette méthode consiste à utiliser une machine à riveter sur laquelle on adapte comme outil un outil de formage des crans. Le cran est alors réalisé par le martelage exercé par la machine, qui conduit à une mise en forme progressive des crans, autorisant la réalisation d'angles relativement vifs, du fait que chaque coup d'outil ne déforme la matière que très localement et avec une faible amplitude. Mais ce procédé présente l'inconvénient de nécessiter un temps d'opération relativement long pour réaliser chaque cran.

La présente invention a pour but de résoudre les problèmes évoqués ci-dessus et vise à fournir un procédé et une machine de crantage de tube qui soit simple de mise en oeuvre et permette d'assurer de manière économique la réalisation de crans à angles vifs sur des tubes. Elle vise particulièrement à pouvoir réaliser sur des tubes, généralement de section sensiblement circulaire, un crantage dont au moins une face des crans présente un angle vif avec la surface extérieure de la paroi du tube. Elle vise à pouvoir réaliser ces crans sans enlèvement de matière, et sans déformer la section extérieure du tube, notamment pour ne pas perturber le coulissement du tube dans un guide.

Elle vise aussi à obtenir le dit crantage sans réduction excessive de l'épaisseur de la paroi au niveau du cran et à son voisinage, en cherchant à satisfaire au souhait d'une épaisseur sensiblement constante, ou même supérieure au fond du cran, pour assurer la meilleure résistance mécanique de l'armature en cas d'efforts importants sur les crans.

L'invention vise particulièrement mais non exclusivement à réaliser des crans communément appelés crans anti-affaissement ou crans anti-éjection dans une armature de support d'appuie-tête, en bénéficiant du poids réduit possible grâce à l'utilisation d'un tube pour réaliser la dite armature, et sans nuire à la résistance et à la fiabilité de cette armature.

Avec ces objectifs en vue, l'invention a pour objet un procédé de crantage d'un tube d'armature pour un siège de véhicule automobile, notamment un tube d'armature d'appuie-tête, procédé selon lequel on réalise sur le tube au moins un cran comportant au moins un flanc de verrouillage transversal à la direction longitudinale du tube et formant un angle vif avec la surface extérieure du tube.

Selon l'invention, ce procédé est caractérisé en ce que :
- on maintient le tube, dans la zone environnant le cran à former, enserré entre des mors de serrage définissant une surface de serrage de forme cylindrique enveloppant la périphérie du tube,
- on utilise un poinçon guidé à travers les mors selon une direction de travail concourante avec l'axe de la surface de serrage et inclinée par rapport au dit axe d'un angle de travail prédéterminé compris entre environ 15° et environ 45°, l'extrémité du poinçon comportant une dent de formage du cran, qui présente une face d'attaque parallèle au dit flanc de verrouillage du cran à réaliser, une face arrière qui s'étend dans un plan incliné par rapport à l'axe du tube, et une face frontale reliant la face d'attaque à la face arrière, l'intersection de la face d'attaque et de la face frontale constituant une arête d'attaque,
- et on exerce sur le poinçon un effort de poinçonnage apte à faire pénétrer la dent dans la paroi du tube, selon la dite direction de travail, jusqu'à ce que l'arête d'attaque ait pénétré dans le tube d'une distance radiale égale à la profondeur du cran à réaliser.

Ainsi, grâce au procédé selon l'invention, et notamment grâce à l'inclinaison de la direction de déplacement du poinçon par rapport à l'axe du tube, on peut réaliser un cran tel que désiré dans le tube, c'est à dire présentant un angle suffisamment vif avec la surface extérieure du tube, et ceci de manière simple et rapide, en une seule opération d'emboutissage.

De manière générale, lors de l'utilisation de l'appuie-tête, le flanc abrupt de la tige coopère avec le verrou pour assurer un verrouillage fiable de l'appuie-tête et, à cette fin, l'inclinaison de ce flanc abrupt par rapport à l'axe de la tige d'appuie-tête est d'environ 90°, c'est à dire par exemple entre 80 et 100°. Mais, pour fiabiliser encore le verrouillage, ce flanc peut même former avec la génératrice de la tige sur laquelle le cran est réalisé un angle aigu, par exemple jusqu'à 70° ou même moins. Un tel angle aigu, qui serait difficile à obtenir par les procédés connus, peut par contre être aisément réalisé par le procédé selon l'invention.

L'angle de travail compris entre 15 et 45°, et préférentiellement entre 30° et 40°, fait que la pénétration de l'outil dans le métal du tube se fait selon une direction suffisamment inclinée pour qu'il ne se produise pas d'effet d'écrasement du tube, ou au moins de manière quasi négligeable par rapport à l'écrasement qui se produirait si le poinçonnage était effectué selon une direction perpendiculaire à l'axe du tube. Lors de la pénétration de l'arête d'attaque dans le métal du tube, ce métal est refoulé vers l'intérieur du tube, mais du fait que la pression est exercée selon une direction relativement proche de la direction axiale du tube, l'effet de refoulement vers l'intérieur est relativement moindre que l'effet de repoussage du métal dans la direction axiale, produit par la face d'attaque du poinçon.

On notera à ce sujet l'importance du serrage du tube, tout autour de celui-ci, non seulement pour éviter, bien évidemment, un déplacement axial sous l'effet de l'effort d'emboutissage, mais aussi pour empêcher une déformation de gonflement du tube autour de la zone emboutie.

L'arête d'attaque est rectiligne, dans la mesure où la face d'attaque et la face frontale sont elles-mêmes planes, pour former un flanc de verrouillage et un fond de cran eux-mêmes plans. On pourrait cependant prévoir de réaliser de manière similaire des flancs et fonds de crans non plans, en adaptant la forme des faces d'attaque et frontales du poinçon aux formes désirées pour les flancs du cran.

On notera aussi que, préférentiellement, l'arête d'attaque est constituée d'un arrondi de rayon inférieur à 0,8 mm, préférentiellement encore de l'ordre de 0,2 mm. Cet arrondi fait que l'arête d'attaque ne cisaille pas le métal embouti, mais tend au contraire à le refouler sous la face frontale, l'arrondi glissant en quelque sorte sur la zone déformée au fur et à mesure de l'avancée de l'outil.

L'inclinaison de la face arrière par rapport à la direction de travail est préférentiellement comprise entre 0° et le dit angle de travail et encore préférentiellement de l'ordre de 20°. La valeur de cet angle a deux effets. En premier lieu, elle détermine l'inclinaison du flanc du cran opposé au flanc abrupt, et doit donc respecter les contraintes résultant du système de verrouillage, pour ne pas gêner le déplacement de l'appuie-tête dans le sens autorisé, comme cela a été précédemment indiqué. En second lieu, l'inclinaison de la face arrière influe sur l'opération d'emboutissage en elle-même. En effet, en fonction de cette inclinaison par rapport à la direction de déplacement du poinçon, la face arrière de la dent du poinçon a un effet direct d'emboutissage plus ou moins accentué. Par exemple, si l'angle d'inclinaison est de 0°, la face arrière de la dent va simplement être guidée en glissant contre la portion de flanc inclinée formée, sans provoquer de déformation spécifique. Si, au contraire, l'angle d'inclinaison est relativement important, et en particulier s'il se rapproche de l'angle de travail, la face arrière va d'une part participer directement à la déformation du métal en repoussant la portion de paroi du tube qui va former le dit flanc incliné du cran, et va d'autre par, par la force réactive en résultant, tendre à repousser le poinçon vers l'avant, c'est à dire dans le sens d'avance du poinçon.

C'est la combinaison des effets de ces différents angles qui conduit finalement à ce que le cran puisse être formé sans écrasement du tube autour du dit cran, et donc en formant un angle le plus vif possible entre le flanc de verrouillage et la paroi cylindrique du tube.

La face frontale de l'outil est préférentiellement plane et sensiblement parallèle à l'axe de la surface de serrage, pour former un fond de cran sensiblement parallèle à l'axe du tube. Toutefois, on pourra aussi, si besoin, réaliser cette face avec une forme prédéterminée et en particulier avec une certaine inclinaison par rapport à l'axe du tube. A la limite, la face frontale pourrait être quasiment supprimée, ou en quelque sorte confondue avec la face arrière, pour former alors un cran de profil triangulaire.

Selon une disposition particulière de l'invention, pour réaliser un cran comportant deux flancs à angle vif, on renouvelle les opérations de formage du cran en inversant l'angle de travail, symétriquement par rapport à un plan orthogonal à l'axe du tube, et de manière que la face frontale de la dent arrive lors de la deuxième opération au niveau du fond du cran formé par la face frontale lors de la première opération de formage.

Si la face frontale de la dent est petite par rapport à la longueur du cran, il peut subsister après les deux opérations précédentes, dans une zone intermédiaire entre les deux parties de cran formées, une zone médiane insuffisamment emboutie. On peut alors finir la mise en forme du fond du cran par un poinçon déplacé perpendiculairement à l'axe du tube et dont la face d'extrémité est conformée selon la forme souhaitée du fond du cran.

Pour réaliser plusieurs crans sur le tube, on peut utiliser un seul jeu de mors de serrage et poinçon, et réaliser les crans l'un après l'autre, en déplaçant le tube d'une position à l'autre par rapport aux mors de serrage, au moyen d'un positionneur automatisé par exemple. On peut aussi réaliser sur le tube simultanément plusieurs crans, en utilisant une machine équipée de plusieurs poinçons.

L'invention a aussi pour objet un tube d'armature pour un siège de véhicule automobile, notamment un tube d'armature d'appuie-tête, caractérisé en ce qu'il est pourvu de crantage à angle vif obtenu par le procédé mentionné ci-dessus, sans enlèvement de matière, et sans déformation de la section extérieure du tube

L'invention a encore pour objet un dispositif de crantage d'un tube d'armature pour un siège de véhicule automobile, notamment un tube d'armature d'appuie-tête, caractérisé en ce qu'il comprend :
- des mors de serrage définissant une surface de serrage de forme cylindrique enveloppant la périphérie du tube, pour enserrer le tube dans la zone environnant le cran à former,
- un poinçon guidé à travers les mors selon une direction de travail concourante avec l'axe de la surface de serrage et inclinée par rapport au dit axe d'un angle de travail prédéterminé compris entre 15° et 45°, l'extrémité du poinçon comportant une dent de formage du cran, qui présente une face d'attaque parallèle au dit flanc de verrouillage du cran à réaliser, une face arrière qui s'étend dans un plan incliné par rapport à l'axe de la surface de serrage, et une face frontale reliant la face d'attaque à la face arrière, l'intersection de la face d'attaque et de la face frontale constituant une arête d'attaque,
- des moyens de commande pour exercer sur le poinçon un effort de poinçonnage apte à faire pénétrer la dent dans la paroi du tube, selon la dite direction de travail.

Selon d'autres dispositions particulières :
- la face d'attaque de la dent du poinçon forme avec l'axe de la surface de serrage un angle compris entre 70 et 100°.
- la face arrière de la dent du poinçon forme avec l'axe de la surface de serrage un angle compris entre 10° et la valeur de l'angle de travail.
- les mors de serrage comprennent un mors d'appui fixe et un mors de serrage mobile perpendiculairement à l'axe du tube et commandé par un vérin de serrage.
- un des mors est réalisé en deux parties jointives et comporte un trou de guidage du poinçon, formé par la combinaison de deux rainures réalisées respectivement dans les deux parties du mors au niveau du plan de joint entre les deux dites parties. Ce mode de réalisation permet de créer un trou de guidage de section par exemple rectangulaire, pour recevoir en coulissement une partie d'extrémité du poinçon, de section rectangulaire similaire, ce qui permet de réaliser simplement outil et mors de serrage en empêchant tout pivotement du poinçon autour de son axe.
- la dent de formage est réalisée proéminente par rapport à une face de bout du poinçon, la dite face de bout venant tangenter le tube en fin de course d'emboutissage du poinçon. La face de bout peut aussi présenter une concavité correspondant à la surface extérieure du tube, de manière à envelopper le tube autour du cran en fin de formage du dit cran, de manière à repousser les éventuels gonflements localisés qui auraient pu apparaître suite à l'emboutissage, pour s'assurer qu'au bout du compte il n'y ait aucune augmentation de la section du tube, en quelque zone que ce soit.

D'autres caractéristiques et avantages apparaîtront dans la description qui va être faite d'un dispositif et d'un procédé de crantage d'un tube d'armature d'appuie-tête, conformes à l'invention.

On se reportera aux dessins annexés dans lesquels :
- la figure 1 est une vue en perspective d'une armature tubulaire d'appuie-tête réalisée par le procédé de l'invention,
- la figure 2 est un schéma de principe du procédé de l'invention pour réaliser un cran d'une telle armature,
- la figure 3 est un autre schéma illustrant la réalisation d'un cran comportant deux flancs opposés orthogonaux à l'axe du tube,
- la figure 4 est une vue simplifiée d'une machine conforme à l'invention pour la réalisation de crans sur une armature tubulaire,
- la figure 5 est une vue en coupe longitudinale du poinçon d'emboutissage,
- la figure 6 est une vue frontale du poinçon, selon la flèche F1 de la figure 5,
- la figure 7 est une vue de l'extrémité du poinçon, selon la flèche F2 de la figure 5,
- la figure 8 est une vue en perspective partielle de l'extrémité du poinçon,
- la figure 9 est une vue en perspective des mors de serrage du tube,
- la figure 10 est une vue frontale des mors enserrant le tube, au cours de l'emboutissage.

L'armature 1 d'appuie-tête représentée figure 1 est formée d'un tube en acier, par exemple de type E36, présentant une résistance à la rupture de 400 MPa et un allongement de 22%, et de diamètre 14 mm et d'épaisseur 2 mm. Le tube est cintré en forme de U présentant deux branches 11 qui constituent les tiges de maintien et de guidage de l'appuie-tête, coulissantes et verrouillables de manière connue en soi dans des guides solidaires du dossier d'un siège de véhicule automobile. Chaque tige comporte des crans 12, qui présentent un flanc supérieur abrupt 13, situé sensiblement dans un plan perpendiculaire à l'axe de la tige, un fond 14, sensiblement plan et parallèle à l'axe, et un flanc inférieur 15 faiblement incliné par rapport au dit axe. Sur une des branches, on a également représenté un cran 16 de même sens mais situé du côté diamétralement opposé du tube, ainsi que un cran inférieur 17, inversé par rapport aux autres crans. La disposition des crans de la figure 1 est donnée uniquement à titre illustratif et nullement limitatif.

La figure 2 illustre de manière schématique la réalisation d'un cran tel que le cran 12, par un poinçon 2, mobile selon la direction de son axe B incliné par rapport à l'axe du tube d'un angle de travail α1, par exemple de 35°, et dont l'extrémité forme une dent 21 qui présente :
- une face d'attaque 22, située dans un plan faisant un angle α2 compris entre 70° et 100°, par exemple 90° dans l'exemple représenté, par rapport à l'axe A du tube 1.
- une face frontale 23, sensiblement parallèle à l'axe A,
- une face arrière 24, inclinée par rapport à l'axe B d'un angle α3 compris entre 0° et la valeur de l'angle α1.

Le cran 12 est réalisé en poussant le poinçon 2, par exemple au moyen d'un vérin hydraulique, dans le sens de la flèche F, jusqu'à ce que l'arête 25 formée par l'intersection de la face d'attaque 22 et de la face frontale 23 ait pénétré dans le tube d'une distance radiale égale à la profondeur souhaitée du cran. Cette arête est conformée en arrondi de rayon inférieur à 0,8 mm, préférentiellement égal à 0,2 mm.

Lors de l'avancée du poinçon, l'arête 25 pénètre dans le métal de la paroi du tube, selon la direction de la flèche F, la face d'attaque 22 repoussant progressivement le métal devant elle en pour former en fin de course le flanc abrupt 13, tout en autorisant l'écoulement dudit métal vers la face frontale 23, laquelle forme en fin de course le fond 14 du cran. Simultanément, le flanc incliné 15 est mis en forme par la face arrière 24 de la dent.

Dans le cas illustré figure 3, le cran 18 à deux flancs abrupts est formé en deux opérations successives, la première étant illustrée par le tracé en trait mixte 31 de l'outil, incliné par rapport à l'axe du tube de l'angle α1, pour former le premier flanc 18' et la deuxième, illustrée par le tracé plein 32, incliné par rapport à un plan orthogonal au tube de manière symétrique, pour former le deuxième flanc 18''. Pour finir le fond du cran, une troisième opération d'emboutissage peut être réalisée par un outil 33 déplacé perpendiculairement au tube.

La machine représentée figure 4 comporte un bâti 40 qui comprend une tête de poinçonnage 41 et un ensemble de serrage mobile verticalement par rapport au bâti 40 et commandé par un vérin de serrage 43. Le bâti 40 porte des mors de serrage fixes 52, tels que les mors représentés figures 9 et 10 qui seront décrits par la suite. L'ensemble de serrage mobile porte des mors de serrage mobiles 51. La tête de poinçonnage comporte un poinçon 6 guidé axialement et commandé par un vérin hydraulique 42. Une extrémité du poinçon passe à travers le mors de serrage 52, dans lequel elle est guidée en coulissement selon la direction de travail F et immobilisée en rotation.

Le poinçon 6 utilisé dans la machine de la figure 4 est représenté aux figures 5 à 8. Il comporte un corps 61, dont une extrémité 62 est aménagée de manière connue en soi pour être reliée sur le vérin de commande 42. Vers l'autre extrémité, le corps comporte une portion de guidage 63 de section rectangulaire qui se termine par une face de bout 64, inclinée selon un angle de travail α1 = 35° par rapport à l'axe B du poinçon. La dent 21 de formage du cran est proéminente par rapport à la face 64 et s'étend sur toute la largeur de cette face, par exemple 11 mm, cette largeur étant par ailleurs déterminée de manière à correspondre à la largeur qu'aura le cran fini.

Les mors de serrage, représentés figure 9 en position inversée par rapport à la représentation de la figure 4, comportent un mors mobile 51 et un mors fixe 52 réalisé en deux parties 52a et 52b séparées par un plan de joint 55. Le mors mobile 51 est fixé sur l'ensemble de serrage mobile, et le mors fixe 52 est fixé sur le bâti 40 de la machine.

Le mors 51 comporte une forme demi-cylindrique en creux 53, et chaque partie du mors fixe 52 comporte une forme en creux 54 en quart de cylindre, de manière que lorsque les deux parties du mors 52 sont assemblées jointivement au niveau du plan de joint 55 et que le mors mobile est amené en face de l'ensemble des deux parties de mors fixe, les surfaces des formes en creux 53 et 54 constituent une surface cylindrique de même section que le tube 1, et apte à enserrer énergiquement le dit tube sous l'action du vérin de serrage 43, pour l'immobiliser totalement lors de la formation des crans.

La section rectangulaire du poinçon est guidée dans un trou de section correspondante, constitué par la combinaison de deux rainures 56 réalisées respectivement dans chaque partie du mors fixe 52, la section rectangulaire évitant tout risque de pivotement du poinçon autour de son axe.

La mise en oeuvre de la machine pour la réalisation d'un cran se déduira aisément de ce qui précède. Le mors mobile 51 étant levé par le vérin 43, il suffit de positionner le tube 1 dans la forme en creux du mors inférieur. On serre ensuite le tube en actionnant le vérin de serrage 43. Puis on commande le vérin 42 agissant sur le poinçon, de manière à faire pénétrer la dent du poinçon dans la paroi du tube, jusqu'à la profondeur souhaitée, en général définie par la hauteur de la dent, ce qui correspond donc à amener la face de bout 64 du poinçon tangente avec le tube. On commande alors le retrait du poinçon, puis l'écartement des mors, et l'on peut alors déplacer le tube pour réaliser un autre cran ou mettre en place un autre tube.

L'invention n'est pas limitée au mode de réalisation décrit ci-dessus uniquement à titre d'exemple

Dans l'exemple représenté, la face de bout 64 est plane, ce qui facilite la réalisation de l'extrémité active du poinçon. On peut aussi réaliser cette face concave pour épouser au mieux la surface extérieure du tube, comme cela a déjà été expliqué.

Egalement, les formes et dimensions de l'extrémité guidée du poinçon et de la dent pourront être modifiées, pour les adapter aux dimensions et matériaux du tube, sans sortir du cadre de l'invention comme définie dans les revendications.

## Revendications

1. Procédé de crantage d'un tube (1) d'armature pour un siège de véhicule automobile, notamment un tube d'armature d'appuie-tête, procédé selon lequel on réalise sur le tube au moins un cran (12) comportant au moins un flanc de verrouillage (13) transversal à la direction longitudinale (A) du tube et formant un angle vif avec la surface extérieure du tube,
**caractérisé en ce que** :
- on maintient le tube (1), dans la zone environnant le cran à former, enserré entre des mors de serrage (51, 52) définissant une surface de serrage (53, 54) de forme cylindrique enveloppant la périphérie du tube,
- on utilise un poinçon (6) guidé à travers les mors selon une direction de travail (B) concourante avec l'axe (A) de la surface de serrage et inclinée par rapport au dit axe d'un angle de travail (α1) prédéterminé compris entre environ 15° et environ 45°, l'extrémité (63) du poinçon comportant une dent (21) de formage du cran, qui présente une face d'attaque (22) parallèle au dit flanc de verrouillage du cran à réaliser, une face arrière (24) qui s'étend dans un plan incliné par rapport à l'axe du tube, et une face frontale (23) reliant la face d'attaque à la face arrière, l'intersection de la face d'attaque et de la face frontale constituant une arête d'attaque (25),
- et on exerce sur le poinçon un effort de poinçonnage apte à faire pénétrer la dent (21) dans la paroi du tube, selon la dite direction de travail, jusqu'à ce que l'arête d'attaque ait pénétré dans le tube d'une distance radiale égale à la profondeur du cran à réaliser.

2. Procédé selon la revendication 1, **caractérisé en ce que** l'angle de travail (α1) est compris entre 30° et 40°.

3. Procédé selon la revendication 1, **caractérisé en ce que** l'inclinaison (α3) de la face arrière (24) par rapport à la dite direction de travail (B) est comprise entre 0° et le dit angle de travail (α1).

4. Procédé selon la revendication 1, **caractérisé en ce que**, pour réaliser un cran (18) comportant deux flancs à angle vif, on renouvelle les opérations de formage du cran en inversant l'angle de travail, symétriquement par rapport à un plan orthogonal à l'axe du tube, et de manière que la face frontale (23) de la dent arrive lors de la deuxième opération au niveau du fond du cran (18) formé par la face frontale lors de la première opération de formage.

5. Procédé selon la revendication 4, **caractérisé en ce qu'**on finit la mise en forme du fond du cran par un poinçon (33) déplacé perpendiculairement à l'axe du tube et dont la face d'extrémité est conformée selon la forme souhaitée du fond du cran (18).

6. Dispositif de crantage d'un tube d'armature pour un siège de véhicule automobile, notamment un tube d'armature d'appuie-tête, **caractérisé en ce qu'**il comprend :
- des mors de serrage (51, 52) définissant une surface de serrage (53, 54) de forme cylindrique enveloppant la périphérie du tube (1), pour enserrer le tube dans la zone environnant le cran (12) à former,
- un poinçon (6) guidé à travers les mors selon une direction de travail (B) concourante avec l'axe (A) de la surface de serrage et inclinée par rapport au dit axe d'un angle de travail (α1) prédéterminé compris entre 15° et 45°, l'extrémité du poinçon comportant une dent (21) de formage du cran, qui présente une face d'attaque (22) parallèle au flanc de verrouillage (13) du cran à réaliser, une face arrière (24) qui s'étend dans un plan incliné par rapport à l'axe de la surface de serrage, et une face frontale (23) reliant la face d'attaque à la face arrière, l'intersection de la face d'attaque et de la face frontale constituant une arête d'attaque (25),
- des moyens de commande (42) pour exercer sur le poinçon (6) un effort de poinçonnage apte à faire pénétrer la dent (21) dans la paroi du tube, selon la dite direction de travail.

7. Dispositif selon la revendication 6, **caractérisé en ce que** la face d'attaque (22) de la dent (21) du poinçon (6) forme avec l'axe (A) de la surface de serrage (53, 54) un angle (α2) compris entre 70 et 100°.

8. Dispositif selon la revendication 6, **caractérisé en ce que** la face arrière (24) de la dent (21) du poinçon forme avec l'axe (A) de la surface de serrage un angle compris entre 0° et la valeur de l'angle de travail (α1).

9. Dispositif selon la revendication 6, **caractérisé en ce que** les mors de serrage comprennent un mors d'appui fixe (52) et un mors de serrage (51) mobile perpendiculairement à l'axe (A) du tube et commandé par un vérin de serrage (43).

10. Dispositif selon la revendication 9, **caractérisé en ce que** un des mors est réalisé en deux parties (52a, 52b) jointives et comporte un trou de guidage du poinçon (6), formé par la combinaison de deux rainures (56) réalisées respectivement dans les deux parties du mors au niveau du plan de joint (55) entre les deux dites parties.

11. Dispositif selon la revendication 10, **caractérisé en ce que** la dent (21) est réalisée proéminente par rapport à une face de bout (64) du poinçon, la dite face de bout venant tangenter la surface de serrage en fin de course d'emboutissage du poinçon.

12. Dispositif selon la revendication 11, **caractérisé en ce que** la face de bout (64) présente une concavité correspondant à la surface de serrage.

## Patentansprüche

1. Verfahren zur Herstellung von Rastkerben auf einem Rahmenrohr (1) für einen Kraftfahrzeugsitz, insbesondere einem Kopfstützen-Rahmenrohr, Verfahren, gemäß dem auf dem Rohr mindestens eine Rastkerbe (12) hergestellt wird, die mindestens eine Verriegelungsflanke (13) quer zur Längsrichtung (A) des Rohrs aufweist, die mit der Außenfläche des Rohrs einen spitzen Winkel bildet,
**dadurch gekennzeichnet, dass**
- das Rohr (1) in der die zu bildende Rastkerbe umgebenden Zone zwischen Klemmbacken (51, 52) gehalten wird, die eine Einspannfläche (53, 54) zylindrischer Form definieren, welche den Umfang des Rohrs umgibt,
- ein Stempel (6) verwendet wird, der durch die Backen gemäß einer Arbeitsrichtung (B) geführt wird, die sich mit der Achse (A) der Einspannfläche kreuzt und in Bezug auf diese Achse um einen Arbeitswinkel (α1) geneigt ist, der zwischen etwa 15° und etwa 45° liegt, wobei das Ende (63) des Stempels einen Formgebungszahn (21) für die Rastkerbe aufweist, der eine Zahnbrust (22) parallel zur Verriegelungsflanke der herzustellenden Rastkerbe, eine Rückseite (24), die in einer in Bezug auf die Achse des Rohrs geneigten Ebene verläuft, und eine Stirnseite (23) besitzt, welche die Zahnbrust mit der Rückseite verbindet, wobei die Grenzfläche zwischen der Zahnbrust und der Stirnseite eine Angriffskante (25) bildet,
- und auf den Stempel eine Eindrückkraft ausgeübt wird, die in der Lage ist, den Zahn (21) in die Wand des Rohrs gemäß der Arbeitsrichtung eindringen zu lassen, bis die Angriffskante in das Rohr über eine Strecke eingedrungen ist, die gleich der Tiefe der herzustellenden Rastkerbe ist.

2. Verfahren nach Anspruch 1, **dadurch gekennzeichnet, dass** der Arbeitswinkel (α1) zwischen 30° und 40° liegt.

3. Verfahren nach Anspruch 1, **dadurch gekennzeichnet, dass** die Neigung (α3) der Rückseite (24) in Bezug auf die Arbeitsrichtung (B) zwischen 0° und dem Arbeitswinkel (α1) liegt.

4. Verfahren nach Anspruch 1, **dadurch gekennzeichnet, dass** zur Herstellung einer Rastkerbe (18) mit zwei spitzwinkligen Flanken die Formvorgänge der Rastkerbe wiederholt werden, indem man den Arbeitswinkel symmetrisch in Bezug auf eine Ebene senkrecht zur Achse des Rohrs umkehrt, und damit die Stirnseite (23) des Zahns beim zweiten Vorgang in Höhe des Bodens der von der Stirnseite beim ersten Formvorgang gebildeten Rastkerbe (18) ankommt.

5. Verfahren nach Anspruch 4, **dadurch gekennzeichnet, dass** die Formgebung des Bodens der Rastkerbe durch einen Stempel (33) vervollständigt wird, der senkrecht zur Achse des Rohrs bewegt wird und dessen Endseite gemäß der gewünschten Form des Bodens der Rastkerbe (18) ausgebildet ist.

6. Vorrichtung zur Rastkerbenbildung auf einem Rahmenrohr für einen Kraftfahrzeugsitz, insbesondere einem Rahmenrohr für eine Kopfstütze, **dadurch gekennzeichnet, dass** sie aufweist:
- Klemmbacken (51, 52), die eine zylindrische Einspannfläche (53, 54) definieren, welche den Umfang des Rohrs (1) umgibt, um das Rohr in der die zu bildende Rastkerbe (12) umgebenden Zone einzuspannen,
- einen durch die Backen hindurch gemäß einer Arbeitsrichtung (B) geführten Stempel (6), wobei die Arbeitsrichtung (B) die Achse (A) der Einspannfläche kreuzt und in Bezug auf diese Achse um einen vorbestimmten Arbeitswinkel (α1) geneigt ist, der zwischen 15° und 45° liegt, wobei das Ende des Stempels einen Zahn (21) zur Formung der Rastkerbe aufweist, der eine Zahnbrust (22) parallel zur Verriegelungsflanke (13) der herzustellenden Rastkerbe, eine Rückseite (24), die sich in einer in Bezug auf die Achse der Einspannfläche geneigten Ebene erstreckt, und eine Stirnseite (23) aufweist, die die Zahnbrust mit der Rückseite verbindet, wobei die Grenzfläche zwischen der Zahnbrust und der Stirnseite eine Angriffskante (25) bildet,
- Steuermittel (42), um auf den Stempel (6) eine Eindrückkraft auszuüben, die in der Lage ist, den Zahn (21) in Arbeitsrichtung in die Wand des Rohrs eindringen zu lassen.

7. Vorrichtung nach Anspruch 6, **dadurch gekennzeichnet, dass** die Zahnbrust (22) des Zahns (21) des Stempels (6) mit der Achse (A) der Einspannfläche (53, 54) einen Winkel (α2) zwischen 70 und 100° bildet.

8. Vorrichtung nach Anspruch 6, **dadurch gekennzeichnet, dass** die Rückseite (24) des Zahns (21) des Stempels mit der Achse (A) der Einspannfläche einen Winkel zwischen 0° und dem Wert des Arbeitswinkels (α1) bildet.

9. Vorrichtung nach Anspruch 6, **dadurch gekennzeichnet, dass** die Klemmbacken eine ortsfeste Auflagebacke (52) und eine senkrecht zur Achse (A) des Rohrs bewegliche Klemmbacke (51) aufweisen, die von einem Einspannzylinder (43) gesteuert wird.

10. Vorrichtung nach Anspruch 9, **dadurch gekennzeichnet, dass** eine der Backen aus zwei aneinandergrenzenden Teilen (52a, 52b) hergestellt wird und ein Führungsloch für den Stempel (6) aufweist, das durch die Kombination von zwei Rillen (56) gebildet wird, die je in den beiden Teilen der Backe in Höhe der Verbindungsebene (56) zwischen den beiden Teilen ausgebildet sind.

11. Vorrichtung nach Anspruch 10, **dadurch gekennzeichnet, dass** der Zahn (21) in Bezug auf eine Endseite (64) des Stempels vorstehend hergestellt wird, wobei die Endseite die Einspannfläche am Ende des Tiefziehvorgangs des Stempels tangiert.

12. Vorrichtung nach Anspruch 11, **dadurch gekennzeichnet, dass** die Endfläche (64) eine der Einspannfläche entsprechende Hohlfläche aufweist.

## Claims

1. Process for notching a support tube (1) for an automobile vehicle seat, and more particularly a headrest support tube, by which at least one notch (12) is made in the tube, this notch featuring at least one locking edge (13) perpendicular to the longitudinal direction (A) of the tube and forming a sharp edge with the external surface of the tube,
**characterized in that**:
- the tube (1) is gripped in the area surrounding the notch to be formed between clamping jaws (51, 52) defining a cylindrical clamping surface (53, 54) enclosing the periphery of the tube,
- a punch (6) is guided across the jaws in a working direction (B) that converges with the axis (A) of the clamping surface and is angled with respect to the said axis at a predetermined working angle (α1) of between approximately 15° and 45°, with the tip (63) of the punch featuring a notch forming tooth (21) with a working face (22) parallel to the locking edge of the notch to be made, a rear face (24) that extends along a plane inclined with respect to the tube axis, and a front face (23) joining the working face and the rear face, with the intersection between the working face and the front face forming a working edge (25),
- and a punching force is applied to the punch such that the tooth (21) penetrates the tube wall in the said working direction until the working edge has penetrated the tube by a radial distance equal to the depth of the notch to be produced.

2. Process in accordance with claim 1, **characterized in that** the working angle (α1) is between 30° and 40°.

3. Process in accordance with claim 1, **characterized in that** the angle (α3) of the rear face (24) with respect to the said working direction (B) is between 0° and the said working angle (α1).

4. Process in accordance with claim 1, **characterized in that** to make a notch (18) featuring two square edges, the notch forming operations are repeated by reversing the working angle symmetrically with respect to a plane orthogonal to the tube axis, and such that in the second operation the front face (23) of the tooth reaches the bottom of the notch (18) formed by the front face during the first forming operation.

5. Process in accordance with claim 4, **characterized in that** the forming of the notch bottom is finished using a punch (33) that moves perpendicularly to the tube axis and whose end face profile corresponds to the desired form of the bottom of the notch (18).

6. Device for notching a support tube for an automobile vehicle seat, and more particularly a headrest support tube, **characterized in that** it comprises:
- clamping jaws (51, 52) defining a cylindrical clamping surface (53, 54) enclosing the periphery of the tube (1), to grip the tube in the area surrounding the notch (12) to be made,
- a punch (6) guided across the jaws in a working direction (B) that converges with the axis (A) of the clamping surface and is angled with respect to the said axis at a predetermined working angle (α1) of between 15° and 45°, with the tip of the punch featuring a notch forming tooth (21) with a working face (22) parallel to the locking edge of the notch to be made, a rear face (24) that extends along a plane inclined with respect to the tube axis, and a front face (23) joining the working face and the rear face, with the intersection between the working face and the front face forming a working edge (25),
- control means (42) to apply a suitable punching force to punch (6) to make tooth (21) penetrate the tube wall in the said working direction.

7. Device in accordance with claim 6, **characterized in that** the working face (22) of the tooth (21) of the punch (6) forms an angle (α2) of between 70 and 100° with the axis (A) of the clamping surface (53, 54).

8. Device in accordance with claim 6, **characterized in that** the rear face (24) of the tooth (21) of the punch (6) forms an angle of between 0° and the value of the working angle (α1) with the axis (A) of the clamping surface.

9. Device in accordance with claim 6, **characterized in that** the clamping jaws comprise a fixed jaw (52) and a moving jaw (51) perpendicular to the axis (A) of the tube and controlled by a clamping actuator (43).

10. Device in accordance with claim 9, **characterized in that** one of the jaws is made in contiguous two sections (52a, 52b) and features a hole to guide the punch (6), formed by the combination of two grooves (56) made in the two sections of the jaw, in the joining plane (55) between the said two parts.

11. Device in accordance with claim 10, **characterized in that** the tooth (21) protrudes with respect to an end face (64) of the punch, the said end face meeting the clamping surface at a tangent when the punch reaches end of travel after the drawing operation.

12. Device in accordance with claim 11, **characterized in that** the end face (64) has a concave profile corresponding to the clamping surface.
